# EUROPÄISCHE PATENTSCHRIFT

(11) **EP 1 513 757 B1**
(45) Veröffentlichungstag und Bekanntmachung des Hinweises auf die Patenterteilung: **20.04.2011**
(21) Anmeldenummer: 03737928.6
(22) Anmeldetag: 04.06.2003
(51) Int. Cl.: B65H 45/16

(54) **FALZZYLINDER**
FOLDING CYLINDER
CYLINDRE DE PLIAGE

(30) Priorität: 14.06.2002 DE 10226565
(43) Veröffentlichungstag der Anmeldung: 16.03.2005
(73) Patentinhaber: Koenig & Bauer Aktiengesellschaft, 97080 Würzburg (DE)
(72) Erfinder: MÜLLER, Robert, 73557 Mutlangen (DE)
(86) Internationale Anmeldenummer: PCT/DE2003/001842
(87) Internationale Veröffentlichungsnummer: WO 2003/106317

(56) Entgegenhaltungen:
- DD-A- 136 593
- DE-A- 3 821 442

## Beschreibung

Die Erfindung betrifft einen Falzzylinder gemäß dem Oberbegriff des Anspruchs 1.

Derartige Falzzylinder mit einstellbarem Umfang sind z. B. aus US 58 46 177 A bzw. DE 295 02 957 U1, DE 38 21 442 C2 und US 53 13 883 A bekannt.

Derartige Falzzylinder umfassen eine Mehrzahl von flexiblen Bändern, die an wenigstens zwei Stellen am Körper des Falzzylinders gehalten sind, wobei wenigstens eine erste dieser Stellen in Umfangsrichtung des Falzzylinders verschiebbar ist. Durch Verschieben zur zweiten Befestigungsstelle hin kann ein mittlerer Bereich der Bänder von dem Körper des Falzzylinders abgespreizt und so dessen Umfang in einem der Verschiebung der ersten Stellen entsprechenden Ausmaß vergrößert werden.

Um für eine Gruppe nebeneinanderliegender Bänder diese Verschiebung in gleicher Weise anzutreiben, ist insbesondere aus DE 38 21 442 C2 bekannt, die verschiebbaren ersten Stellen der flexiblen Bänder mit einer in axialer Richtung des Falzzylinders verschiebbaren Leiste über ineinandergreifende Zapfen und schräg zur Umfangsrichtung des Zylinders und zu seiner Axialrichtung orientierte Langlöcher so zu koppeln, dass eine Verschiebung der Leiste in der Axialrichtung zu einer Bewegung der ersten Stellen der Bänder in Umfangsrichtung führt. Eine axiale Verschiebung der Leiste wird erreicht durch Drehen einer Gewindestange, die mit einem Innengewinde der Leiste im Eingriff ist. Um mehrere um den Umfang des Falzzylinders verteilte Gruppen von Bändern anzutreiben, ist zu jeder Gruppe jeweils eine solche Leiste am Falzzylinder angebracht. Um diese mehreren Leisten gleichförmig anzutreiben, sind deren Gewindestangen über einen Riemenmechanismus aneinander gekoppelt. Dieser Riemenmechanismus rotiert zusammen mit dem Falzzylinder. Dies macht das Verstellen des Riemenmechanismus kompliziert.

Die DE-AS 16 11 330 offenbart einen umfangsverstellbaren Falzzylinder, wobei eine Verstellung mehrerer Bänder mittels einer gemeinsamen Antriebskette erfolgt.

Die DD 136 593 A betrifft einen Falzmesserzylinder, dessen Durchmesser mittels Tragbügel variierbar ist. Dabei werden die Tragbügel mittels im Zylinderkörper verstellbarer Keilleisten eingestellt.

Der Erfindung liegt die Aufgabe zugrunde, einen Falzzylinder zu schaffen, dessen Umfang an die Verarbeitung unterschiedlicher Produkte angepasst werden kann.

Die Aufgabe wird erfindungsgemäß durch die Merkmale des Anspruchs 1 gelöst.

Vorteilhaft ist, dass der Umfang des Falzzylinders zur Anpassung an die Verarbeitung von Produkten unterschiedlicher Länge, sowie zur Anpassung durch die Dicke eines Produktes variierende Papierwege/Bahnspannung einstellbar ist.

Ein wichtiger Vorteil des Falzzylinders ist, dass er es ermöglicht, identische Stellverschiebungen auch mehrerer als Leisten ausgebildete Stellelemente verschiedener Gruppen am Falzzylinder zu realisieren, ohne dass hierfür ein aufwendiger, mit dem Falzzylinder rotierender Kopplungsmechanismus erforderlich ist.

Der Erfindung zufolge ist der Anschlagring, gegen den die Leiste gedrückt ist, an einem Falzapparat ortsfest, und ein Kopfabschnitt der Leiste ist entlang der Oberfläche des Anschlagrings bewegbar.

Ein solcher bewegbarer Kopfabschnitt ist vorzugsweise durch ein an der Leiste drehbar gehaltenes Rad gebildet.

Ausführungsbeispiele der Erfindung sind in den Zeichnungen dargestellt und werden im folgenden näher beschrieben.

Es zeigen:
- Fig. 1: eine perspektivische Ansicht eines Falzzylinders mit verstellbarem Umfang;
- Fig. 2: eine auseinandergezogen perspektivische Ansicht einer Halterung eines flexiblen Bandes an dem Falzzylinder aus Fig. 1;
- Fig. 3: eine schematische Ansicht eines Teils des Mechanismus zur Umfangsverstellung des Falzzylinders gemäß der Erfindung.

Am Körper des in Fig. 1 gezeigten Falzzylinders 01 sind drei Gruppen von flexiblen Bändern 02 jeweils in einem Winkelabstand von 120° in Umfangsrichtung angeordnet von denen zwei in der Fig. 1 zu sehen sind. Jeder dieser Gruppen ist eine parallel zur Achse des Falzzylinders 01 verschiebbare Leiste zugeordnet, deren Funktion noch genauer erläutert wird. Die Bänder 02 begrenzen zwischen sich jeweils eine Mehrzahl von Schlitzen 03. An der in der Fig. 1 oben liegenden Gruppe von Schlitzen 03 ist eine Mehrzahl austretender Vorsprünge 04 gezeigt, die Teil eines Falzmessers sind. Das Falzmesser ist an einem sogenannten Spider 06 befestigt. Dieser Spider 06, der in der Fig. 1 nur teilweise zu sehen ist, ist eine im Innern des Falzzylinders 01 um eine zu dessen Achse exzentrische Welle 09 rotierende Struktur mit zwei Armen 07, von denen jeder ein um eine zur Welle 09 parallele Achse rotierendes, kammähnliches Falzmesser trägt.

Die Bänder 02 sind jeweils an zwei Stellen 11; 12, z. B. zwei Längsenden 11; 12 am Körper des Falzzylinders 01 gehalten. Von diesen Längsenden 11; 12 ist jeweils eines, in der Fig. 1 mit 11 bezeichnet, am Körper des Falzzylinders 01 unbeweglich, dass andere Längsende 12 ist in Umfangsrichtung des Falzzylinders 01 verschiebbar. Die verschiebbare Aufhängung des Längsendes 12 eines der Bänder 02 ist in Fig. 2 in einer detaillierten auseinandergezogenen Darstellung gezeigt.

Das Band 02 läuft an seinem Längsende 12 in zwei Zungen 13 aus, die um einen zylindrischen Stift 14 geschlungen sind. Der Stift 14 ist vorgesehen, um zwischen zwei Klemmkörpern 16; 17 eingeklemmt zu werden. Ebenso ist es denkbar, dass der Stift 14 seitlich in eine Bohrung eingeschoben wird und mit Hilfe einer Schraube fixiert wird. Die Klemmkörper 16; 17 werden durch (nicht dargestellte) Nieten oder andere geeignete Mittel zu einer als Gleitstein bezeichneten Einheit verbunden. In dem Gleitstein ist der Stift 14 fest gehalten, das Längsende 12 des Bandes 02 ist in Bezug auf den Gleitstein schwenkbar.

Im unteren Klemmkörper 17 ist eine in Längsrichtung des Bandes 02 langgestreckte Ausfräsung oder Vertiefung 18 gebildet. Am Boden der Vertiefung 18 befindet sich ein ebenfalls in Längsrichtung des Bandes 02 langgestrecktes, durchgehendes Loch 19.

Ein Mittel 21, z. B. ein Stift 21 weist einen Gewindeschaft 22 auf, der vorgesehen ist, um durch das Loch 19 und eine in die Vertiefung 18 eingefügte, durchbohrte Platte 23 durchgesteckt und mit Hilfe einer Mutter 24 fest gezogen zu werden. Die Ausdehnung der Platte 23 in Längsrichtung des Bandes 02 ist geringfügig kleiner als die der Vertiefung 18, so dass der Stift 21, wenn er nicht fest gezogen ist, in Längsrichtung des Bandes 02 ein Stück weit verschiebbar ist.

An den Gewindeschaft 22 des Stiftes 21 grenzt ein Flansch 26 an, der im fest gezogenen Zustand des Stiftes 21 gegen die Unterseite des Klemmkörpers 17 drückt. Unterhalb des Flansches 26 ist der Stift 21 durch einen Wellenabschnitt verlängert, an dem eine Rolle 27, zwischen dem Flansch 26 und einem Kopf 28 des Stifts 21 gehalten, frei drehbar ist.

Der untere Abschnitt des Stiftes 21 mit der Rolle 27 greift in ein Mittel 29, z. B. ein

Langloch 29 ein als Leiste 31 ausgebildetes Stellelement 31, die am Körper des Falzzylinders 01 schienengeführt in axialer Richtung, dargestellt durch den Doppelpfeil A, verschiebbar ist. Neben der verschiebbaren Leiste 31 erstreckt sich eine am Körper des Falzzylinders 01 ortsfeste, starre Strebe 32. Diese trägt an ihrer in der Fig. 2 oben liegenden Außenseite in regelmäßigen Abständen kurze Führungsschienen 33, die sich Umfangsrichtung des Falzzylinders 01 erstrecken und jeweils zu zweit einen Gleitstein in der Umfangsrichtung verschiebbar führen. Mit Hilfe des Stiftes 21 und der Führungsschienen 33 wird so eine Stellbewegung der Leiste 31 in axialer Richtung in eine Bewegung jedes Gleitsteines in Umfangsrichtung und damit in eine Umfangsvergrößerung oder-verkleinerung des Falzzylinders 01 umgesetzt.

Die Mittel 21; 29 zum Umsetzen der axialen Verschiebung der Leiste 31 in eine Bewegung der ersten Stelle 12 der Bänder 02 in Umfangsrichtung umfasst jeweils ein schräg zur Axialrichtung und zur Umfangsrichtung orientiertes Langloch 29, das an einem der Bänder 02 gebildet ist, und einen mit der Leiste 31 verbundenen, in das Langloch 29 eingreifenden Stift 21.

Fig. 3 zeigt eine schematische Darstellung eines Mechanismus zum Steuern der Position der jeder Gruppe von Bändern 02 zugeordneten Leiste 31. Eine Feder 34 übt auf die Leiste 31 eine in der Darstellung der Fig. 3 nach rechts gerichtete Kraft aus, die einen Kopfabschnitt der Leiste 31 gegen einen Anschlagring 37 gedrückt hält, der an einer Seitengestellplatte 36 des Falzapparates konzentrisch zum Falzzylinder 01 aber nicht mit diesem drehbar montiert ist. Des weiteren ist vorstellbar, dass auf die Feder 34 verzichtet wird, da die Spannung von Band 02 mittels der Schräge von Langloch 29 eine ausreichende axiale Kraft erzeugt.

An dem Kopfabschnitt ist ein Rad 38 drehbar gehalten, das bei einer Drehbewegung des Falzzylinders 01 auf der Oberfläche des Anschlagrings 37 abrollt. Da diese Oberfläche exakt senkrecht zur Achse des Falzzylinders 01 orientiert ist, bewirkt die Drehbewegung des Falzzylinders 01 keine axiale Verschiebung der Leiste 31. Eine solche Verschiebung kommt nur zustande, wenn der Anschlagring 37 als ganzes parallel zur Achse des Falzzylinders 01 verschoben wird. Eine solche Verschiebung des Anschlagrings 37 bewirkt jeweils identische Verschiebungen der Leisten 31 aller Gruppen von Bändern 02 und damit gleiche Änderungen der Krümmung an den Bändern 02 aller Gruppen.

Zum Antreiben der Verschiebung des Anschlagrings 37 können diverse Mechanismen eingesetzt werden. Der in Fig. 3 exemplarisch dargestellte Mechanismus umfasst eine Mehrzahl von Gewindespindeln 42, von denen nur eine in der Fig. 3 gezeigt ist. Ein gewindefreier Abschnitt der Gewindespindeln 42 ist in der Seitengestellplatte 36 drehbar und axial nicht verschiebbar gelagert. Ein Gewindeabschnitt jeder Gewindespindel 42 ist im Eingriff mit einer Gewindebohrung 43 des Anschlagrings 37. Die Gewindespindeln 42 sind über einen Zahnriemen 44 gekoppelt, der mit an jeder Gewindespindel 42 befestigten Zahnrädern 46 in Eingriff ist. Da die Achsen der Gewindespindeln 42 ortsfest sind, kann ihre Drehbewegung in einfacher Weise wie angezeigt durch eine Kurbel 47 oder einen Stellmotor angetrieben werden, die/der unmittelbar an einer der Gewindespindeln 42 angreift.

### Bezugszeichenliste

- 01: Falzzylinder
- 02: Band
- 03: Schlitz
- 04: Vorsprung
- 05: -
- 06: Spider
- 07: Arm
- 08: -
- 09: Welle (06)
- 10: -
- 11: Stelle, Längsende
- 12: Stelle, Längsende
- 13: Zunge
- 14: Stift
- 15: -
- 16: Klemmkörper
- 17: Klemmkörper
- 18: Vertiefung
- 19: Loch
- 20: -
- 21: Mittel, Stift
- 22: Gewindeschaft
- 23: Platte
- 24: Mutter
- 25: -
- 26: Flansch
- 27: Rolle
- 28: Kopf
- 29: Mittel, Langloch
- 30: -
- 31: Leiste
- 32: Strebe
- 33: Führungsschienen
- 34: Feder
- 35: -
- 36: Seitengestellplatte
- 37: Anschlagring
- 38: Rad
- 39: -
- 40: -
- 41: -
- 42: Gewindespindel
- 43: Gewindebohrung
- 44: Zahnriemen
- 45: -
- 46: Zahnrad
- 47: Kurbel

- A: Doppelpfeil, axial verschiebbar

## Patentansprüche

1. Falzzylinder mit einer Mehrzahl von flexiblen Bändern (02), die an wenigstens zwei Stellen (11; 12) am Körper des Falzzylinders (01) gehalten sind, wobei wenigstens eine erste dieser Stellen (12) in Umfangsrichtung des Falzzylinders (01) zur Umfangsverstellung verschiebbar ist, mit wenigstens einem in axialer Richtung des Falzzylinders (01) verschiebbaren Stellelement (31) sowie mit Mitteln (21; 29) zum Umsetzen der axialen Verschiebung des Stellelementes (31) in eine Bewegung der ersten Stelle (12) der Bänder (02) in Umfangsrichtung, wobei das Stellelement (31) gegen einen zum Körper des Falzzylinders (01) koaxialen Anschlagring (37; 39) gedrückt ist und wobei der Anschlagring (37; 39) in axialer Richtung des Falzzylinders (01) verstellbar ist, **dadurch gekennzeichnet, dass** der Anschlagring (37) drehfest ist und das Stellelement (31) einen bei einer Drehung des Falzzylinders (01) entlang der Oberfläche des Anschlagrings (37) bewegbaren Kopfabschnitt aufweist.

2. Falzzylinder nach Anspruch 1, **dadurch gekennzeichnet, dass** der Kopfabschnitt durch ein am Stellelement (31) drehbar gehaltenes Rad (38) gebildet ist.

3. Falzzylinder nach Anspruch 1, **dadurch gekennzeichnet, dass** die Mittel (21; 29) zum Umsetzen der axialen Verschiebung des als Leiste (31) ausgebildeten Stellelements (31) in eine Bewegung der ersten Stelle (12) der Bänder (02) in Umfangsrichtung jeweils ein an der Leiste (31) angeordnetes, schräg zur Axialrichtung und zur Umfangsrichtung orientiertes Langloch (29) und einen in das Langloch (29) eingreifenden Stift (21) umfasst, der mit dem Band (02) verbunden ist.

4. Falzzylinder nach Anspruch 1, **dadurch gekennzeichnet, dass** die Mittel (21; 29) zum Umsetzen der axialen Verschiebung der Leiste (31) in eine Bewegung der ersten Stelle (12) der Bänder (02) in Umfangsrichtung jeweils ein schräg zur Axialrichtung und zur Umfangsrichtung orientiertes Langloch (29), das an einem der Bänder (02) gebildet ist, und einen mit der Leiste (31) verbundenen, in das Langloch (29) eingreifenden Stift (21) umfasst.

5. Falzzylinder nach Anspruch 3 oder 4, **dadurch gekennzeichnet, dass** der Stift (21) eine frei drehbare Rolle (27) trägt.

## Claims

1. Folding cylinder having a plurality of flexible bands (02) which are held at at least two points (11; 12) on the body of the folding cylinder (01), at least one first one of the said points (12) being displaceable in the circumferential direction of the folding cylinder (01) for circumferential adjustment, having at least one actuating element (31) which can be displaced in the axial direction of the folding cylinder (01), and having means (21; 29) for converting the axial displacement of the actuating element (31) into a movement of the first point (12) of the bands (02) in the circumferential direction, the actuating element (31) being pressed against a stop ring (37; 39) which is coaxial with respect to the body of the folding cylinder (01), and the stop ring (37; 39) being adjustable in the axial direction of the folding cylinder (01), **characterized in that** the stop ring (37) is rotationally fixed and the actuating element (31) has a head section which can be moved along the surface of the stop ring (37) during a rotation of the folding cylinder (01).

2. Folding cylinder according to Claim 1, **characterized in that** the head section is formed by a wheel (38) which is held rotatably on the actuating element (31).

3. Folding cylinder according to Claim 1, **characterized in that** the means (21; 29) for converting the axial displacement of the actuating element (31) which is configured as a bar (31) into a movement of the first point (12) of the bands (02) in the circumferential direction comprises in each case a slot (29) which is arranged on the bar (31) and is oriented obliquely with respect to the axial direction and with respect to the circumferential direction and a pin (21) which engages into the slot (29) and is connected to the band (02).

4. Folding cylinder according to Claim 1, **characterized in that** the means (21; 29) for converting the axial displacement of the bar (31) into a movement of the first point (12) of the bands (02) in the circumferential direction comprises in each case a slot (29) which is oriented obliquely with respect to the axial direction and with respect to the circumferential direction and is formed on one of the bands (02) and a pin (21) which is connected to the bar (31) and engages into the slot (29).

5. Folding cylinder according to Claim 3 or 4, **characterized in that** the pin (21) carries a freely rotatable roller (27).

## Revendications

1. Cylindre de pliage, avec une pluralité de bandes (02) flexibles, maintenues en au moins deux emplacements (11 ; 12) sur le corps du cylindre de pliage (01), au moins un premier de ces emplacements (12) étant déplaçable en direction périphérique du cylindre de pliage (01), dans le but d'un réglage périphérique, avec au moins un élément de réglage (31) déplaçable dans la direction axiale du cylindre de pliage (01), ainsi qu'avec des moyens (21 ; 29) pour convertir le déplacement axial de l'élément de réglage (31) en un déplacement du premier emplacement (12) des bandes (02) en direction périphérique, l'élément de réglage (31) étant pressé contre une bague de butée (37 ; 39) coaxiale au corps du cylindre de pliage (01), et la bague de butée (37 ; 39) étant réglable dans la direction axiale du cylindre de pliage (01), **caractérisé en ce que** la bague de butée (37) est assujettie en rotation et l'élément de réglage (31) présente un tronçon de tête déplaçable le long de la surface de la bague de butée (37) dans le cas d'une rotation du cylindre de pliage (01).

2. Dispositif selon la revendication 1, **caractérisé en ce que** le tronçon de tête est formé par une roue (38), maintenue de manière à pouvoir tourner sur l'élément de réglage (31).

3. Dispositif selon la revendication 1, **caractérisé en ce que** les moyens (21 ; 29), pour convertir le déplacement axial de l'élément de réglage (31) réalisé sous forme de barre (31) en un déplacement du premier emplacement (12) des bandes (02) en direction périphérique, comprennent chacun un trou oblong (29), disposé sur la barre (31), orienté obliquement par rapport à la direction axiale et à la direction périphérique, et une tige (21), s'engageant dans le trou oblong (29), reliée à la bande (02).

4. Dispositif selon la revendication 1, **caractérisé en ce que** les moyens (21 ; 29), pour convertir le déplacement axial de la barre (31) en un déplacement du premier emplacement (12) des bandes (02) en direction périphérique, comprennent chacun un trou oblong (29), orienté obliquement par rapport à la direction axiale et à la direction périphérique, formé sur l'une des bandes (02), et une tige (21), reliée à la barre (31), s'engageant dans le trou oblong (29).

5. Dispositif selon la revendication 3 ou 4, **caractérisé en ce que** la tige (21) porte un galet (27) pouvant tourner librement.
